# EUROPÄISCHE PATENTSCHRIFT

(11) **EP 3 839 150 B1**
(45) Veröffentlichungstag und Bekanntmachung des Hinweises auf die Patenterteilung: **19.07.2023**
(21) Anmeldenummer: 20211157.1
(22) Anmeldetag: 02.12.2020
(51) Int. Cl.: E02D 29/14

(54) **SCHACHTABDECKUNG, INSBESONDERE ZUM EINBAU IN EINEN STRASSENBELAG**
MANHOLE COVER, IN PARTICULAR FOR INSTALLATION IN A ROAD PAVEMENT
COUVERCLE DE TROU D'HOMME, EN PARTICULIER POUR INSTALLATION DANS UNE CHAUSSÉE

(30) Priorität: 16.12.2019 DE 102019008678
(43) Veröffentlichungstag der Anmeldung: 23.06.2021
(73) Patentinhaber: Riedlberger, Markus, 85302 Singenbach (DE)
(72) Erfinder: Riedlberger, Markus, 86576 Schiltberg (DE)
(74) Vertreter: Wunderlich & Heim Patentanwälte Partnerschaftsgesellschaft mbB

(56) Entgegenhaltungen:
- DE-A1- 2 805 021
- GB-A- 279 338
- KR-B1- 101 927 365

## Beschreibung

Die Erfindung betrifft eine Schachabdeckung, insbesondere zum Einbau in einen Stra-ßenbelag, mit einer ringförmigen Schachtfassung und einem Schachtdeckel, welcher passend von oben in die Schachtfassung eingesetzt ist, gemäß dem Oberbegriff des Anspruchs 1.

Entlang einer Straße verlaufen häufig Kanäle oder Rohrleitungen, etwa für eine Wasserzuführung, eine Wasserableitung oder für Strom- und Datenleitungen. Derartige Kanäle und Röhren weisen in bestimmten Abständen vertikal gerichtete Schächte auf, welche mit einer Schachtabdeckung in dem zu bildenden Straßenbelag enden.

Die Schachtabdeckungen bestehen dabei in der Regel aus einer ringförmigen Schachtfassung, in welche ein Schachtdeckel passend eingesetzt ist. Der Schachtdeckel liegt dabei auf der Schachtfassung auf und wird von einem ringförmigen Umfassungsrand der Schachtfassung horizontal umfasst.

Der Schachtdeckel ist üblicherweise mit einer gewissen Spielpassung in die Schachtfassung eingesetzt, so dass er etwa zu Wartungszwecken aus der Schachtfassung gehoben werden kann.

Beim Überfahren einer Schachtabdeckung mit einem Fahrzeug tritt häufig der Effekt auf, dass der Schachtdeckel in der Schachtfassung durch den Fahrzeugreifen beim Auftreffen auf die Schachtabdeckung nach vorne geschoben und beim Verlassen der Schachtabdeckung der Schachtdeckel nach hinten geschoben wird. Insbesondere bei vielbefahrenen Straßen führen diese relativ kleinen Verschiebebewegungen zu einem merklichen Verschleiß, der zu einem notwendigen Ersatz des Schachtdeckels oder der Schachtfassung führen kann.

Insbesondere bei Straßen, bei denen Fahrzeuge mit einer erhöhten Geschwindigkeit fahren, führen die Verschiebebewegungen des Schachtdeckels in der Schachtfassung zu einer merklichen Schallabstrahlung. Dies wird insbesondere bei angrenzender Wohnbebauung als eine Geräuschbelastung wahrgenommen, die den durch den Straßenverkehr bedingten Lärm weiter erhöht.

Eine typische Schachtabdeckung, gemäß dem Oberbegriff aus Anspruch 1, wird durch die GB 279 338 A offenbart. Hier wird eine wellenförmige Struktur zwischen Schachtdeckel und Schachtfassung vorgeschlagen, in der die Stoßkantenfuge durch eine Bitumenfüllung geschlossen wird. Durch diese Befüllung werden Stöße, die beim Überfahren mit Fahrzeugen entstehen können, durch der Bitumenfüllung aufgefangen und vermindert.

Der Erfindung liegt die **Aufgabe** zugrunde, eine Schachtabdeckung anzugeben, welche besonders verschleißfest und geräuscharm ist.

Die Aufgabe wird nach der Erfindung durch eine Schachtabdeckung mit den Merkmalen des Anspruchs 1 gelöst. Bevorzugte Ausführungsformen der Erfindung sind in den abhängigen Ansprüchen angegeben.

Die erfindungsgemäße Schachtabdeckung ist dadurch gekennzeichnet, dass ein Außenumfang des Schachtdeckels eine erste Wellenkontur mit Vorsprüngen und Rücksprüngen aufweist und dass ein Innenumfang der Schachtfassung mit einer zweiten Wellenkontur versehen ist, welche mit der Wellenkontur korrespondiert.

Ein Grundgedanke der Erfindung beruht auf der Erkenntnis, dass für den Verschleiß und die Schallabstrahlung insbesondere ein direktes, schlagartiges Aufschlagen des Schachtdeckels an der Schachtfassung verantwortlich ist. Dieses frontale Auftreffen oder Zusammenschlagen von Schachtdeckel und Schachtfassung wird nach der Erfindung dadurch vermieden oder zumindest stark reduziert, indem ein Außenumfang des Schachtdeckels eine erste Wellenkontur mit Vor- und Rücksprüngen aufweist und dass die Schachtfassung eine korrespondierende zweite Wellenkontur besitzt. Zwischen dem Außenumfang des Schachtdeckels und einem Innenumfang der Schachtfassung kann dabei weiter eine notwendige Spielpassung bestehen, wobei diese üblicherweise einen Abstand von einigen Millimetern zwischen dem Außenumfang des Schachtdeckels und dem Innenumfang der Schachtfassung bedingt.

Durch eine wellenförmige Konturierung von Außenumfang und Innenumfang treffen bei einem Verschieben des Schachtdeckels die Ränder nicht mehr frontal in einem

Winkel von etwa 90° aufeinander, sondern mit einem gewissen Schrägungswinkel, entsprechend den Flanken der gewählten Wellenkontur. Hierdurch wird ein schlagartiges Aufeinandertreffen von Teilen vermieden, so dass eine Schwingungserzeugung und damit eine Schallabstrahlung erheblich reduziert wird. Die Wellenkontur kann über den gesamten Umfang oder nur an einem oder mehreren Teilbereichen des Umfangs von Schachtdeckel und/oder Schachtfassung ausgebildet sein.

Durch eine verbesserte Verteilung der auftretenden Kräfte über die Fläche werden die Kräfte je Flächeneinheit reduziert, was zu einer Verschleißminderung beiträgt.

Eine bevorzugte Ausführungsform der Erfindung besteht darin, dass die ringförmige Schachtfassung und/oder der Schachtdeckel ein Metall, insbesondere Stahl, aufweisen. Insbesondere der Außenumfang des Schachtdeckels und der Innenumfang der Schachtfassung, welche den Schachtdeckel ringförmig umgibt, kann aus einem besonders verschleißfesten Metall, insbesondere aus Stahl, hergestellt sein. Die Wellenkontur kann dabei vorzugsweise durch Gießen, Schmieden, spanabhebende Bearbeitung oder in einer sonstigen geeigneten Weise erzeugt sein.

Eine weitere vorteilhafte Ausführungsform der Erfindung kann darin gesehen werden, dass ein Betonmaterial und/oder ein Kunststoffmaterial vorgesehen sind. Grundsätzlich können der Schachtdeckel und/oder die Schachteinfassung insgesamt aus einem Betonmaterial oder einem Kunststoffmaterial hergestellt sein. Vorteilhafterweise sind nur Teile dieser Elemente aus einem Beton- oder Kunststoffmaterial hergestellt, etwa bei einem Schachtdeckel ein Innenbereich, während der Außenumfang aus Metall gebildet ist. Entsprechend kann ein Grundkörper der Schachtfassung aus Betonmaterial hergestellt sein, während der Innenumfang mit der Wellenkontur aus Metall gebildet ist. Beton und Kunststoffmaterialien vermindern auch die Schallabstrahlung.

Grundsätzlich kann die Wellenkontur beliebig gestaltet sein. Besonders vorteilhaft ist es nach einer Ausführungsform der Erfindung, dass die Wellenkontur bogenförmig gebildet ist. Insbesondere kann die Wellenkontur eine sinusartige Wellenform aufweisen, welche sich gleichmäßig entlang des Umfangs des Schachtdeckels und der Schachtfassung erstreckt.

Gemäß einer alternativen Weiterbildung der Erfindung ist es vorgesehen, dass die Wellenkontur zackenförmig gebildet ist. Die Wellenkontur muss somit nicht zwingend eine Form einer harmonischen Schwingung darstellen, sondern kann eine dreieckige, trapezförmige oder rechteckige Zackenform mit geraden Zackenflanken bilden. Die jeweiligen Spitzen oder Ecken können zur Verschleißminderung mit einem Radius versehen sein.

Eine weitere bevorzugte Ausführungsvariante der Erfindung besteht darin, dass der Schachtdeckel im Wesentlichen kreisscheibenförmig mit einer Wellenkontur am Außenumfang gebildet ist. Die Grundform des Schachtdeckels ist damit kreisscheibenförmig, wobei der Durchmesser typischerweise zwischen 10 cm bis ca. 1,5 m betragen kann. Eine Amplitude der Wellenkontur am Außenumfang des Schachtdeckels beträgt dagegen wenige Zentimeter, insbesondere zwischen 1 cm bis 10 cm. Die Amplitude der Wellenkontur hängt dabei vom Durchmesser des Schachtdeckels ab und steigt mit diesem an.

Gemäß einer weiteren Ausführungsform der Erfindung ist vorgesehen, dass der Schachtdeckel im Wesentlichen als eine eckige Platte mit der Wellenkontur am Außenumfang gebildet ist. Die Platte kann dabei quadratisch oder rechteckig sein, wobei sich die Kantenlänge vorzugsweise zwischen 10 cm und 1,5 m erstreckt. Abweichende Dimensionen können vorgesehen sein. Weiter können auch andere Grundformen vorgesehen sein, so etwa Polygone oder Ovale, wobei jeweils am Außenumfang die erfindungsgemäße Wellenkontur angeordnet ist.

Besonders bevorzugt ist es nach einer Weiterbildung der Erfindung, dass der Schachtdeckel einen Durchmesser zwischen 10 cm und 1,5 m aufweist. Dies entspricht Schachtdeckeldimensionierungen, welche typischerweise für einen Straßenbelag vorgesehen sind.

Nach einer weiteren Ausführungsvariante der Erfindung ist es vorteilhaft, dass die Schachtabdeckung in einer Straße vorgesehen ist, wobei eine Oberseite der Schachtabdeckung bündig zu einem Straßenbelag ist. Hierdurch werden Verschiebekräfte auf den Schachtdeckel gering gehalten, so dass dies ebenfalls zu Reduzierung von Verschleiß und Schallabstrahlung beiträgt.

Im Sinne der Erfindung sind die Begriffe "Straße" und "Straßenbelag" weit und nicht auf Fahrbahnen beschränkt zu verstehen. Insbesondere können auch Plätze, Parkplätze und sonstige Flächen hierunter verstanden werden, welche mit einem für Stra-ßen typischen Belagmaterial versehen sind und insbesondere auch gelegentlich befahren werden.

Die Erfindung wird nachfolgend anhand eines bevorzugten Ausführungsbeispiels näher beschrieben, welches schematisch in den Figuren dargestellt ist. In den Figuren zeigen:
- Fig. 1: eine Draufsicht auf eine erfindungsgemäße Schachtabdeckung; und
- Fig. 2: eine vergrößerte Detailansicht zur Schachtabdeckung von Fig. 1.

Eine erfindungsgemäße Schachtabdeckung 10 gemäß Fig. 1 weist eine ringförmige Schachtfassung 12 auf, in welche ein scheibenförmiger Schachtdeckel 20 eingesetzt ist. Am Außenumfang des Schachtdeckels 20 ist eine erste Wellenkontur 22 ausgebildet. Korrespondierend zu dieser ersten Wellenkontur 22 ist am Innenumfang der ringförmigen Schachtfassung 12 eine zweite Wellenkontur 14 angeordnet.

Wie aus Fig. 2 zu ersehen ist, weist die erste Wellenkontur 22 des Schachtdeckels 20 radial nach außen vorstehende Vorsprünge 24 und radial nach innen ragende Rücksprünge 26 auf.

Korrespondierend hierzu ist die zweite Wellenkontur 14 der Schachtfassung 12 mit entsprechenden Vorsprüngen 16 und Rücksprüngen 18 ausgebildet. Dabei sind vorzugsweise die jeweiligen Vorsprünge 16, 24 und die angrenzenden Rücksprünge 18, 26 so aufeinander abgestimmt, dass zwischen diesen ein spaltartiger Zwischenraum 30 verbleibt, so dass ein Kontakt zwischen den beiden Wellenkonturen 14, 22 im Wesentlichen in einem schräg verlaufenden Flankenbereich zwischen den jeweiligen Vorsprüngen 16, 24 und den jeweiligen Rücksprüngen 18, 26 erreicht wird.

## Patentansprüche

1. Schachtabdeckung, insbesondere zum Einbau in einen Straßenbelag, mit
- einer ringförmigen Schachtfassung (12) und
- einem Schachtdeckel (20), welcher passend von oben in die Schachtfassung (12) eingesetzt ist,
- wobei ein Außenumfang des Schachtdeckels (20) eine erste Wellenkontur (22) mit Vorsprüngen (24) und Rücksprüngen (26) aufweist und
- wobei ein Innenumfang der Schachtfassung (12) mit einer zweiten Wellenkontur (14) versehen ist, welche mit der ersten Wellenkontur (22) korrespondiert,
**dadurch gekennzeichnet,**
**dass** die Vorsprünge (24) und Rücksprünge (26) der korrespondierenden Wellenkonturen (14, 22) schräg verlaufende gegenüberliegende Flankenbereiche umfassen, wobei bei durch überfahrende Fahrzeuge verursachten Verschiebebewegungen des Schachtdeckels ein Kontakt im Wesentlichen in einem schräg verlaufenden Flankenbereich zwischen den jeweiligen Vorsprüngen (16, 24) und den jeweiligen Rücksprüngen (18, 26) gegeben ist.

2. Schachtabdeckung nach Anspruch 1,
**dadurch gekennzeichnet,**
**dass** die ringförmige Schachtfassung (12) und/oder der Schachdeckel (20) ein Metall, insbesondere Stahl, aufweisen.

3. Schachtabdeckung nach Anspruch 1 oder 2,
**dadurch gekennzeichnet,**
**dass** ein Betonmaterial und/oder ein Kunststoffmaterial vorgesehen sind.

4. Schachtabdeckung nach einem der Ansprüche 1 bis 3,
**dadurch gekennzeichnet,**
**dass** die Wellenkontur (14, 22) bogenförmig gebildet ist.

5. Schachtabdeckung nach einem der Ansprüche 1 bis 3;
**dadurch gekennzeichnet,**
**dass** die Wellenkontur (14, 22) zackenförmig gebildet ist.

6. Schachtabdeckung nach einem der Ansprüche 1 bis 5,
**dadurch gekennzeichnet,**
**dass** der Schachtdeckel (20) im Wesentlichen kreisscheibenförmig mit einer Wellenkontur (22) am Außenumfang gebildet ist.

7. Schachtabdeckung nach einem der Ansprüche 1 bis 5,
**dadurch gekennzeichnet,**
**dass** der Schachtdeckel (20) im Wesentlichen als eine eckige Platte mit der Wellenkontur (22) am Außenumfang gebildet ist.

8. Schachtabdeckung nach einem der Ansprüche 1 bis 7,
**dadurch gekennzeichnet,**
**dass** der Schachtdeckel (20) einen Durchmesser zwischen 10cm und 1,5m aufweist.

9. Schachtabdeckung nach einem der Ansprüche 1 bis 8,
**dadurch gekennzeichnet,**
**dass** diese in einer Straße vorgesehen ist, wobei eine Oberseite der Schachtabdeckung (10) bündig zu einem Straßenbelag ist.

## Claims

1. Manhole cover, in particular for installation in a road pavement, comprising
- an annular manhole frame (12), and
- a manhole lid (20) which is inserted into the manhole frame (12) from above in a fitting manner,
- wherein an outer periphery of the manhole lid (20) has a first undulating contour (22) with projections (24) and recesses (26), and
- wherein an inner periphery of the manhole frame (12) is provided with a second undulating contour (14) which corresponds to the first undulating contour (22),
**characterised in that**
the projections (24) and recesses (26) of the corresponding undulating contours (14, 22) comprise obliquely extending opposite flank regions, wherein, in the event of displacement movements of the manhole lid caused by vehicles running over it, there is contact substantially in an obliquely extending flank region between the respective projections (16, 24) and the respective recesses (18, 26).

2. Manhole cover according to claim 1,
**characterised in that**
the annular manhole frame (12) and/or the manhole lid (20) comprise a metal, in particular steel.

3. Manhole cover according to claim 1 or 2,
**characterised in that**
a concrete material and/or a plastics material are provided.

4. Manhole cover according to any one of claims 1 to 3,
**characterised in that**
the undulating contour (14, 22) is formed in an arcuate shape.

5. Manhole cover according to any one of claims 1 to 3,
**characterised in that**
the undulating contour (14, 22) is formed in a teeth shape.

6. Manhole cover according to any one of claims 1 to 5,
**characterised in that**
the manhole lid (20) is formed substantially in the shape of a circular disc with an undulating contour (22) on the outer periphery.

7. Manhole cover according to any one of claims 1 to 5,
**characterised in that**
the manhole lid (20) is formed substantially as an angular plate with the undulating contour (22) on the outer periphery.

8. Manhole cover according to any one of claims 1 to 7,
**characterised in that**
the manhole lid (20) has a diameter of between 10 cm and 1.5 m.

9. Manhole cover according to any one of claims 1 to 8,
**characterised in that**
it is provided in a road, wherein an upper side of the manhole cover (10) is flush with a road pavement.

## Revendications

1. Couvercle de trou d'homme, en particulier pour installation sur une chaussée, avec
- une sertissure de trou d'homme annulaire (12) et
- un capot de trou d'homme (20) qui est inséré par-dessus dans la sertissure de trou d'homme (12),
- dans lequel un pourtour extérieur du capot de trou d'homme (20) présente un premier contour ondulé (22) avec des saillies (24) et des creux (26) et
- dans lequel un pourtour intérieur de la sertissure de trou d'homme (12) est doté d'un deuxième contour ondulé (14) qui correspond avec le premier contour ondulé (22),
**caractérisé en ce**
**que** les saillies (24) et les creux (26) des contours ondulés (14, 22) correspondants comprennent des zones de flanc opposées courant en biais de sorte que, lors des mouvements de translation du couvercle de trou d'homme provoqués par des véhicules roulant dessus, un contact est établi, sensiblement dans une zone de flanc courant en biais, entre les saillies (16, 24) correspondantes et les creux (18, 26) correspondants.

2. Couvercle de trou d'homme selon la revendication 1,
**caractérisé en ce**
**que** la sertissure de trou d'homme annulaire (12) et/ou le capot de trou d'homme (20) comportent un métal, en particulier de l'acier.

3. Couvercle de trou d'homme selon la revendication 1 ou 2,
**caractérisé en ce**
**qu'**un matériau en béton et/ou en matériau en matière plastique sont prévus.

4. Couvercle de trou d'homme selon une des revendications 1 à 3,
**caractérisé en ce**
**que** le contour ondulé (14, 22) est configuré en forme d'arc.

5. Couvercle de trou d'homme selon une des revendications 1 à 3,
**caractérisé en ce**
**que** le contour ondulé (14, 22) est configuré en forme dentelée.

6. Couvercle de trou d'homme selon une des revendications 1 à 5,
**caractérisé en ce**
**que** le capot de trou d'homme (20) est configuré sensiblement en forme de disque circulaire avec un contour ondulé (22) sur la périphérie extérieure.

7. Couvercle de trou d'homme selon une des revendications 1 à 5,
**caractérisé en ce**
**que** le capot de trou d'homme (20) est configuré sensiblement comme une plaque polygonale avec le contour ondulé (22) sur la périphérie extérieure.

8. Couvercle de trou d'homme selon une des revendications 1 à 7,
**caractérisé en ce**
**que** le capot de trou d'homme (20) présente un diamètre de 10 cm à 1,5 m.

9. Couvercle de trou d'homme selon une des revendications 1 à 8,
**caractérisé en ce**
**que** celui-ci est prévu dans une rue, une face supérieure de ce couvercle de trou d'homme (10) affleurant une chaussée.
